# EUROPÄISCHE PATENTSCHRIFT

(11) **EP 1 225 390 B1**
(45) Veröffentlichungstag und Bekanntmachung des Hinweises auf die Patenterteilung: **14.09.2005**
(21) Anmeldenummer: 01101239.0
(22) Anmeldetag: 19.01.2001
(51) Int. Cl.: F21V 13/10, F21V 11/14, F21W 131/405

(54) **Innenleuchte, insbesondere zur Beleuchtung von Warenpräsentationsflächen**
Interior lamp, in particular for illuminating good displays
Lampe intérieure, en particulier pour illuminer des présentoirs de marchandise

(43) Veröffentlichungstag der Anmeldung: 24.07.2002
(73) Patentinhaber: BÄ*RO GmbH & Co. KG, 42799 Leichlingen (DE)
(72) Erfinder: Kirsten, Martin, Dr.Dipl.-Ing., 51399 Burscheid (DE)
(74) Vertreter: Paul, Dieter-Alfred

(56) Entgegenhaltungen:
- DE-A- 2 502 361
- DE-A- 2 812 090
- DE-A- 4 016 454
- DE-A- 19 752 455
- FR-A- 2 107 192
- US-A- 4 006 355
- US-A- 4 041 306
- US-A- 4 054 793

## Beschreibung

Die vorliegende Erfindung betrifft eine Innenleuchte, insbesondere zur Beleuchtung von Warenpräsentationsflächen nach dem Oberbegriff von Anspruch 1. Eineleuchte dieses Art ist aus des FR-A-2107 192 bekannt.

Warenpräsentationsflächen wie beispielsweise Kühltheken, Obstschütten, Verkaufsregale etc. werden in der Regel künstlich beleuchtet. Ziel ist es dabei, die Oberflächen möglichst gleichmäßig auszuleuchten, was aufgrund der üblichen langgezogenen Rechteckform der Verkaufsmöbel nur bedingt möglich ist oder mehrere Leuchten erfordert. So werden zum Teil Leuchten mit stehendem Leuchtmittel und rotationssymmetrischen Reflektoren eingesetzt, die jeweils eine kreisrunde leuchtende Fläche erzeugen. Dies bringt den Nachteil mit sich, daß in der Kreismitte hohe Spitzenbeleuchtungsstärken erzielt werden mit der Folge, daß die Waren verblassen und ausbleichen können, und außerdem bei breiten Lichtverteilungen ein großer Teil des kreisrunden Lichtkegels nicht auf die Verkaufsmöbel, sondern in den Kunden- und Bedienungsraum fällt. Ein weiterer Nachteil ist, daß zur Ausleuchtung der üblichen langgezogenen Warenpräsentationsflächen eine Reihe von Leuchten mit geringen Leuchtenabständen von etwa 1 bis 1,2 m nebeneinander angeordnet werden müssen. Im Ergebnis ergibt sich ein schlechter Nutzbeleuchtungsgrad.

Alternativ werden auch Leuchten mit einem liegenden Leuchtmittel eingesetzt, die ovale leuchtende Flächen erzeugen. Diese stellen eine Verbesserung gegenüber den vorstehend diskutierten Leuchten mit stehendem Leuchtmittel dar. Es besteht aber nach wie vor das Problem, daß beim Einsatz von Lichtquellen hoher Lichtströme zu starke Lichtkonzentrationen und damit verbunden Warenbeschädigungen durch zu hohe Beleuchtungsstärken und Wärme auftreten können.

Als nachteilig wird außerdem angesehen, daß auch bei Leuchten mit liegendem Leuchtmittel Leuchtenabstände über 1,5 m kaum realisierbar sind, wenn mit einer hohen Beleuchtungsstärkegleichmäßigkeit ausgeleuchtet werden soll.

Aufgabe der Erfindung ist es daher, eine Innenleuchte der eingangs genannten Art so auszubilden, daß langgezogene Warenpräsentationsflächen örtlich gleichmäßig ausgeleuchtet werden können, große Leuchtenabstände realisierbar sind und ein hoher Nutzbeleuchtungswirkungsgrad erzielbar ist.

Diese Aufgabe ist erfindungsgemäß bei einer Innenleuchte des eingangs genannten Art durch die kenzeichnenden Merkmale von Anspruch 1 gelöst.

Durch den Einsatz von Hochdruckgasentladungslampen ist die konzentrierte Erzeugung von hohen Lichtströmen möglich und damit ein hoher Leistungsumsatz auf kleinem Raum. Werden diese hohen Lichtströme in Längsrichtung der zu beleuchtenden Fläche über das optische System des Kastenreflektors, das eine Batwing-Lichtstärkeverteilung in der Längsrichtung der zu beleuchtenden Fläche erzeugt, verteilt, so können bei kleinen Leuchtengeometrien relativ große Leuchtenabstände von 2 m und mehr erzielt werden, so daß im Vergleich zum Stand der Technik nur eine geringe Anzahl von Leuchten erforderlich ist, wenn eine übliche langgestreckte Warenpräsentationsfläche, die beispielsweise durch die Aneinanderreihung von mehren Verkaufsmöbeln entsteht, ausgeleuchtet werden soll. Durch die vorgesehene Abschirmung werden dabei die unmittelbar nach unten abgegebenen Lichtströme des Leuchtmitttels reduziert, so daß sehr hohe Beleuchtungsstärkewerte direkt unter der Leuchte vermieden und somit die Ausbleichung oder Vergrauung der Ware durch zu viel Licht verhindert wird.

Zweckmäßigerweise ist das optische System des Kastenrefelketors so gestaltet, daß auch in Querrichtung der beleuchteten Fläche eine Begrenzung und Konzentration des Lichtes bewirkt wird mit dem Effekt, daß kaum Licht außerhalb der Verkaufmöbel gelenkt wird und somit ein hoher Nutzbeleuchtungswirkungsgrad erzielt wird.

Die Abschirmung sollte so beschaffen sein, daß sich eine gleichmäßige Beleuchtung im Bereich der zu beleuchtenden Fläche einstellt. Hierzu kann die Abschirmung durchaus auch Lichtdurchtrittsöffnungen aufweisen. Im übrigen kann die Abschirmung auch als Reflektor verwendet werden, wozu sie dann an ihrer zur Hochdruck-Gasentladungslampe weisenden Seite eine reflektierende oder selektiv reflektierende Oberfläche aufweist.

Gemäß einer bevorzugten Ausführungsform ist die Abschirmung als Winkelbauteil aus insbesondere Blech ausgebildet, dessen freie Schenkel zur offenen Unterseite des Kastenreflektors weisen und dessen Knickkante etwa parallel zur Achse der Hochdruck-Gasentladungslampe verläuft.

Im übrigen kann der oberhalb der Hochdruck-Gasentladungslampe gelegene Bereich des Kastenreflektors als Kaltlichtspiegel ausgebildet sein.

Hinsichtlich weiterer vorteilhafter Ausgestaltungen der Erfindung wird auf die Unteransprüche sowie die nachfolgende Beschreibung eines Ausführungsbeispiels unter Bezugnahme auf die beiliegende Zeichnung verwiesen. In der Zeichnung zeigt
- Figur 1: eine Innenleuchte gemäß der vorliegenden Erfindung im Querschnitt und
- Figur 2: die Innenleuchte aus Figur 1 im Längsschnitt und
- Figur 3: die Batwing-Lichtverteilung der Lampe aus Figur 1.

Die Figuren 1 und 2 zeigen eine Innenleuchte gemäß der vorliegenden Erfindung, die insbesondere zur Ausleuchtung von langgestreckten, rechteckigen Flächen wie beispielsweise Tiefkühltruhenreihen, Obstschütten, Verkaufsregalen etc. eingesetzt werden kann. Die Innenleuchte umfaßt ein Gehäuse 1, in dem ein Kastenreflektor 2 üblicher Bauart mit einer offenen Unterseite gehalten ist. Innerhalb des Kastenreflektors 2 ist in liegender Brennlage eine Hochdruck-Gasentladungslampe 4 angeordnet.

Die Hochdruck-Gasentladungslampe 4 kann als Metallhalogendampflampe oder als Natriumdampfhochdrucklampe mit verbesserter Farbwiedergabe ausgebildet sein.

Die Seitenreflektoren 6 des Kastenreflektors 2 erzeugen in Längsrichtung einer zu beleuchtenden Fläche, d.h. quer zur Längsrichtung der Hochdruck-Gasentladungslampe 4 eine Batwing-Lichtverteilung, wie sie in Figur 3 dargestellt ist. Das Maximum der Lichtstärke kann je nach Anforderung in einem winkelbereich von 35 bis 70 Grad liegen. Die Stirnseitenreflektoren 7 des Kastenreflektors 2 begrenzen und konzentrieren den Lichtaustritt in Querrichtung zum beleuchteten Verkaufmöbel.

Unterhalb der Hochdruck-Gasentladungslampe 4 ist eine Abschirmung 5 vorgesehen, die eine direkte Lichtabstrahlung auf den unmittelbar unterhalb der Hochdruck-Gasentladungslampe 4 gelegenen Bereich der leuchtenden Fläche verringern soll, um auf diese Weise zu hohe Lichtkonzentrationen, welche zur Warenbeschädigung führen können, zu vermeiden. Die Abschirmung 5 kann für einen Restlichtdurchlaß Durchgangsöffnungen aufweisen und besitzt an ihrer zur Hochdruck-Gasentladungslampe weisenden Seite eine reflektierende Oberfläche, die auch selektiv reflektierend sein kann, um bestimmte Farbanteile herauszufiltern.

Der Bereich des Kastenreflektors 2 oberhalb der Hochdruck-Gasentladungslampe 4 ist als Kaltlichtspiegel 3 ausgebildet, um die Wärmeabstrahlung zu vermindern.

## Patentansprüche

1. Innenleuchte, insbesondere zur Beleuchtung von Warenpräsentationsflächen, mit einem Gehäuse (1), einem darin gehaltenen Kastenreflektor (2) mit einer offenen Unterseite und einer in dem Kastenreflektor (2) in liegender Brennlage positionierten Gasentladungslampe (4), wobei zur Erzielung einer länglichen leuchtenden Fläche die Gasentladungslampe quer zur Längsrichtung der leuchtenden Fläche angeordnet ist und der Kastenreflektor (2) eine Batwing-Lichtverteilung quer zur Lampenlängsachse erzeugt, **dadurch gekennzeichnet, daß** die Gasentladungslampe (4) eine Hochdruck-Gasentladungslampe ist, daß die Batwing-Lichtverteilung symmetrisch ist und daß unterhalb der Hochdruck-Gasentladungslampe (4) eine Abschirmung (5) vorgesehen ist, die eine direkte Lichtabstrahlung auf den unmittelbar unterhalb der Hochdruck-Gasentladungslampe (4) liegenden Bereich der leuchtenden Fläche zumindest verringert.

2. Innenleuchte nach Anspruch 1, **dadurch gekennzeichnet, daß** die Abschirmung (5) an ihrer zur Hochdruck-Gasentladungslampe (4) weisenden Seite eine reflektierende Oberfläche besitzt.

3. Innenleuchte nach Anspruch 2, **dadurch gekennzeichnet, daß** die Abschirmung (5) an ihrer zur Hochdruck-Gasentladungslampe (4) weisenden Seite eine selektiv reflektierende Oberfläche besitzt.

4. Innenleuchte nach einem der vorherigen Ansprüche, **dadurch gekennzeichnet, daß** die Abschirmung (5) mehrere Lichtdurchtrittsöffnungen aufweist.

5. Innenleuchte nach einem der vorherigen Ansprüche, **dadurch gekennzeichnet, daß** die Abschirmung (5) ein Winkelbauteil aus insbesondere Blech ist, dessen freie Schenkel zur offenen Unterseite des Kastenreflektors (2) weisen und dessen Knickkante etwa parallel zur Achse der Hochdruck-Gasentladungslampe (4) verläuft.

6. Innenleuchte nach einem der vorherigen Ansprüche, **dadurch gekennzeichnet, daß** der oberhalb der Hochdruck-Gasentladungslampe (4) gelegene Bereich des Kastenreflektors (2) als Kaltlichtspiegel ausgebildet ist.

## Claims

1. Internal light, in particular for lighting goods presentation areas, with a housing (1), a box reflector (2) held in the same with an open under side and a gas discharge lamp (4) positioned in a horizontal glow position within the box reflector (2), whereby in order to achieve a lengthwise lit area, the gas discharge lamp is positioned at right angles to the longitudinal direction of the area to be lit, and the box reflector (2) produces a batwing light distribution at right angles to the longitudinal axis of the lamp, **characterised in that** the gas discharge lamp (4) is a high-pressure gas discharge lamp, that the batwing light distribution is symmetrical, and that beneath the high-pressure gas discharge lamp (4) a screen (5) is provided which at least reduces direct light radiation onto the area of the surface to be lit directly beneath the high pressure discharge lamp (4).

2. Internal light in accordance with claim 1, **characterised in that** the screen (5) on its side facing the high-pressure gas discharge lamp (4) has a reflective surface.

3. Internal light in accordance with claim 2, **characterised in that** the screen (5) on its side facing the high-pressure gas discharge lamp (4) has a selectively reflective surface.

4. Internal light in accordance with any of the previous claims, **characterised in that** the screen (5) has several light passage openings.

5. Internal light in accordance with any of the previous claims, **characterised in that** the screen (5) is a corner component made in particular from metal sheet, the free side of which faces the open under side of the box reflector (2), and the bent edge of which runs more or less parallel to the axis of the high-pressure gas discharge lamp (4).

6. Internal light in accordance with any of the previous claims, **characterised in that** the area of the box reflector (2) above the high-pressure gas discharge lamp is in the form of a cold light mirror.

## Revendications

1. Lampe intérieure, notamment pour l'éclairage de surfaces de présentation de marchandises, avec un boîtier (1), un réflecteur en forme de boîte (2) maintenu à l'intérieur dudit boîtier avec un côté inférieur ouvert et une lampe de décharge de gaz (4) placée dans le réflecteur en forme de boite (2) dans une position de fonctionnement couchée ; la lampe de décharge de gaz étant disposée de manière transversale par rapport à la direction longitudinale de la surface luisante pour obtenir une surface luisante longitudinale, et le réflecteur en forme de boite (2) produisant une répartition de la lumière Batwing de façon transversale par rapport à l'axe longitudinal de la lampe, **caractérisé en ce que** la lampe de décharge de gaz (4) est une lampe de décharge de gaz à haute pression, **en ce que** la répartition de la lumière Batwing est symétrique et **en ce qu'**on a prévu un écran (5) sous la lampe de décharge de gaz à haute pression (4), lequel écran diminue au moins un rayonnement direct sur la zone de la surface luisante se trouvant directement sous la lampe de décharge de gaz à haute pression (4).

2. Lampe intérieure selon la revendication 1, **caractérisé en ce que** l'écran (5) comporte une surface réfléchissante sur son côté orienté vers la lampe de décharge de gaz à haute pression (4).

3. Lampe intérieure selon la revendication 2, **caractérisé en ce que** l'écran (5) comporte une surface réfléchissante sélective sur son côté orienté vers la lampe de décharge de gaz à haute pression (4).

4. Lampe intérieure selon une des revendications précédentes, **caractérisé en ce que** l'écran (5) présente plusieurs ouvertures de passage de la lumière.

5. Lampe intérieure selon une des revendications précédentes, **caractérisé en ce que** l'écran (5) est un élément de construction en angle, notamment en tôle dont les branches libres sont orientées vers le côté inférieur ouvert du réflecteur en forme de boite (2) et dont le bord plié s'étend de façon à peu près parallèle par rapport à l'axe de la lampe de décharge de gaz à haute pression (4).

6. Lampe intérieure intérieur selon une des revendications précédentes, **caractérisé en ce que** la zone du réflecteur en forme de boite (2) située au dessus de la lampe de décharge de gaz à haute pression (4) est formée en tant que miroir à lumière froide.
